# EUROPÄISCHE PATENTSCHRIFT

(11) **EP 3 111 040 B1**
(45) Veröffentlichungstag und Bekanntmachung des Hinweises auf die Patenterteilung: **29.07.2020**
(21) Anmeldenummer: 15712067.6
(22) Anmeldetag: 27.02.2015
(51) Int. Cl.: E21B 43/24, H01B 13/14, H01B 3/42, H05B 6/10

(54) **KABELADER FÜR EIN KABEL, INSBESONDERE EIN INDUKTIONSKABEL, KABEL UND VERFAHREN ZUR HERSTELLUNG EINER KABELADER**
CABLE CORE FOR A CABLE, IN PARTICULAR AN INDUCTION CABLE, CABLE, AND METHOD FOR PRODUCING A CABLE CORE
BRIN DE CÂBLE POUR UN CÂBLE, EN PARTICULIER POUR UN CÂBLE À INDUCTION, CÂBLE ET PROCÉDÉ SERVANT À FABRIQUER UN BRIN DE CÂBLE

(30) Priorität: 28.02.2014 DE 102014203775
(43) Veröffentlichungstag der Anmeldung: 04.01.2017
(73) Patentinhaber: LEONI Kabel GmbH, 91154 Roth (DE)
(72) Erfinder: ANGERMANN, Gerhard, 91166 Georgensgemünd (DE); BITTERWOLF, Klaus, 91174 Spalt (DE); BRUNNER, Thomas, 91126 Schwabach (DE); DREINER, Michael, 51688 Wipperfürth (DE); ECK, Christian, 51688 Wipperfürth (DE); FÖRSTER, Jan, 51688 Wipperfürth (DE); GOSS, Sebastian, 91154 Roth (DE); MOSEBACH, Jens, 51688 Wippernfürth (DE); RAUPACH, Ulrich, 96049 Bamberg (DE); SESSNER, Rainer, 91154 Roth (DE)
(74) Vertreter: FDST Patentanwälte
(86) Internationale Anmeldenummer: PCT/EP2015/054184
(87) Internationale Veröffentlichungsnummer: WO 2015/128484

(56) Entgegenhaltungen:
- WO-A1-2013/060610
- WO-A1-2013/079201
- DE-A1-102009 042 127

## Beschreibung

Die Erfindung betrifft eine Kabelader für ein Kabel, insbesondere für ein Induktionskabel, mit mehreren derartigen Kabeladern, die jeweils einen Leiter aufweisen, der in Längsrichtung an vorgegebenen Längenpositionen an mehreren Trennstellen unter Ausbildung zweier Leiterenden unterbrochen ist, wobei zur Verbindung der Leiterenden ein isolierendes Zwischenstück vorgesehen ist, an welchem die Leiterenden beidseitig angeordnet sind. Desweiteren betrifft die Erfindung ein Kabel, mit mehreren solcher Kabeladern, sowie ein Verfahren zur Herstellung einer Kabelader für ein Kabel.

Ein derartiges Kabel dient insbesondere zur Verwendung als ein sogenanntes Induktionskabel (alternativ auch Induktor genannt) zur Ausbildung eines oder mehrerer Induktionsfelder. Das Kabel ist hierbei insbesondere zur induktiven Heizung von Ölsand- und/oder Schwerstöllagerstätten vorgesehen. Eine derartige Anwendung eines solchen Induktionskabels ist beispielsweise aus der EP 2 250 858 B1 zu entnehmen. Die sich durch diese Anwendung ergebenden technischen Randbedingungen werden durch das nachfolgend beschriebene Kabel erfüllt.

Zum Aufbau der Induktionsfelder und einer Realisierung der induktiven Heizung ist es erforderlich, dass die einzelnen Kabeladern des Kabels an definierten Trennstellen in einem Rastermaß mit definierter Länge von beispielsweise mehreren 10 m getrennt sind. Jede der Kabeladern wird dabei durch die Trennstellen in eine Anzahl von Aderabschnitten unterteilt.

Innerhalb des Kabels sind mehrere Kabeladern vorzugsweise zu Adergruppen zusammengefasst, wobei die Trennstellen oder Unterbrechungen der Adern einer jeweiligen Adergruppe im Wesentlichen an der gleichen Längenposition liegen. Typischerweise liegen zwei Adergruppen vor, deren Trennstellen relativ zueinander um das halbe Rastermaß verschoben sind. Mit anderen Worten: die Trennstellen einer ersten Adergruppe sind in Längsrichtung auf halber Strecke zwischen zwei Trennstellen einer zweiten Adergruppe angeordnet. Hierdurch ergibt sich ein Überlapp der Aderabschnitte verschiedener Gruppen, der insbesondere zur Ausbildung eines Induktionskabels dient.

Ein derartiges Kabel ist beispielsweise in der WO 2013 079 201 A1 beschrieben. Diese offenbart eine Kabelader für ein Kabel, insbesondere für ein Induktionskabel, mit mehreren derartigen Kabeladern, die jeweils einen von einer Isolierung umgebenen Leiter aufweisen. Weiterhin ist die jeweilige Kabelader, also ein von einem Isolationsmantel umgebener Leiter, in Kabellängsrichtung an vorgegebenen Längenpositionen an Trennstellen unter Ausbildung zweier Aderenden unterbrochen. Zur Verbindung dieser ist ein Verbinder mit einem isolierenden Zwischenstück angeordnet und die Aderenden sind beidseitig des Zwischenstücks am Verbinder befestigt. Zur Verbindung der Aderenden ist der Verbinder an seinen gegenüberliegenden Stirnseiten hülsenartig ausgebildet, so dass ein jeweiliges Aderende, das heißt insbesondere auch ein Teil des Isolationsmantels umgriffen ist.

Die Verbinder weisen daher einen größeren Durchmesser als die Kabelader auf und bauen entsprechend stark auf, führen also zu einer Verdickung der Kabelader im Bereich der Trennstellen.

Zur Verbesserung der Stabilität der Kabelader ist weiterhin bekannt, dass die verbundenen Aderabschnitte und die Verbinder mit einer gemeinsamen Bandierung versehen werden. Das heißt, es ist eine zusätzliche Schicht aufgebracht, wodurch der Fertigungsaufwand erhöht ist. Desweiteren ist auch der Durchmesser der Kabelader vergrößert und folglich die Flexibilität verringert, wodurch ein Aufrollen zwecks Transport eines aus solchen Kabeladern gebildeten Kabels erschwert ist.

Zur Herstellung einer solchen Kabelader wird eine Rohader fortlaufend einer Bearbeitungsmaschine zugeführt und dort wiederkehrend an den vorgegebenen Längenpositionen an einer jeweiligen Trennstelle getrennt, so dass an der Trennstelle die zwei Aderenden vorliegen. Diese werden in Kabellängsrichtung auseinandergezogen und wieder mit dem Verbinder verbunden. Das heißt, diese müssen zum Einstellen des Abstandes kurzzeitig mit unterschiedlichen Fördergeschwindigkeiten von der Bearbeitungsmaschine gefördert werden. Zusätzlich ist dabei eine Überwachung des Abstandes nötig, um zu gewährleisten, dass auch tatsächlich der vorgegebene Abstand eingestellt wird.

Der Erfindung liegt die Aufgabe zugrunde, eine verbesserte Kabelader anzugeben, die möglichst kompakt und einfach zu handhaben ist. Desweiteren soll ein Kabel basierend auf der vorgenannten Kabelader angegeben werden. Zusätzlich soll ein verbessertes Verfahren zur Herstellung einer Kabelader angegeben werden, das weiterhin zur Herstellung der genannten, verbesserten Kabelader geeignet ist.

Die auf die Kabelader gerichtete Aufgabe wird erfindungsgemäß gelöst durch eine Kabelader mit den Merkmalen des Anspruches 1. Vorteilhafte Ausgestaltungen, Weiterbildungen und Varianten sind Gegenstand der Unteransprüche.

Hierzu ist vorgesehen, dass eine Kabelader für ein mehrere derartige Kabeladern umfassendes Kabel einen Leiter aufweist, der in Längsrichtung an vorgegebenen Längenpositionen an mehreren Trennstellen unter Ausbildung zweier Leiterenden unterbrochen ist. Insbesondere ist die Kabelader zur Verwendung für ein Induktionskabel mit mehreren derartigen Kabeladern vorgesehen. Zur Verbindung der Leiterenden ist dabei ein isolierendes Zwischenstück vorgesehen, an dem die Leiterenden beidseitig angeordnet sind. Weiterhin sind der Leiter und das Zwischenstück zur Ausbildung der Kabelader gemeinsamen von einem durchgehenden Isolationsmantel umgeben. Hierdurch ist insbesondere eine für ein Induktionskabel geeignete Kabelader realisiert. Mittels des durchgehenden Isolationsmantels werden insbesondere eine gute Stabilität sowie Zugfestigkeit der Kabelader erzielt. Vorteilhafterweise dient der Isolationsmantel sowohl zur elektrischen Isolation des Leiters in radialer Richtung als auch zur Verbindung einer Anzahl von durch Trennstellen getrennten Leiterabschnitten. Dadurch ist der Aufbau der Kabelader vereinfacht. Vorteilhafterweise ist dadurch der Fertigungsaufwand für eine solche Kabelader reduziert.

Unter gemeinsamem, durchgehendem Isolationsmantel wird hierbei verstanden, dass der Isolationsmantel direkt auf den Leiter aufgebracht ist und durchgehend über das Zwischenstück geführt ist. Herstellungstechnisch äußert sich dies darin, dass zunächst lediglich der elektrische Leiter bereitgestellt wird und das Zwischenstück eingefügt wird, bevor anschließend der Isolationsmantel über den dadurch gebildeten Leiterstrang, bestehend aus einzelnen Leiterabschnitten und den dazwischen angeordneten Zwischenstücken, gebracht wird. Im Unterschied zum Stand der Technik erfolgt also kein Durchtrennen einer Kabelader mit anschließendem Verbinden der Aderenden mittels eines Verbinders. Unter Kabelader wird allgemein ein von einem Adermantel umgebener Leiter verstanden. Beim Stand der Technik wird daher ein von dem Adermantel umgebener Leiter durchtrennt und anschließend über den Verbinder wieder verbunden. An den Leiterenden, die über das Zwischenstück miteinander verbunden sind, ist daher kein zusätzlicher Adermantel zwischen dem Isolationsmantel und dem eigentlichen Leiter angeordnet.

Unter Adermantel wird hierbei ein üblicherweise aufextrudierter Mantel aus einem isolierenden Material, insbesondere PFA verstanden, der typischerweise eine Wandstärke im Bereich von größer 0,1 und bis 0,8 mm aufweist, insbesondere im Bereich von 0,2 bis 0,6 mm.

Bei dem Leiter handelt es sich wahlweise um einen Litzenleiter oder auch einen massiven Leiterdraht aus einem geeigneten leitfähigen Werkstoff, insbesondere Kupfer. Der Leiter weist bevorzugt einen Durchmesser im Bereich von 0,8 bis 2 mm, insbesondere im Bereich von 1,0 bis 1,4 mm auf.

Die Wandstärke des Isolationsmantels liegt vorzugsweise im Bereich von einigen zehntel Millimetern, insbesondere im Bereich von größer 0,2 und bis 0,8 mm, bevorzugt im Bereich von 0,2 bis 0,6 mm.

Bei dem Leiter handelt es sich insbesondere um einen beschichteten Leiter, beispielsweise ein mit einer Nickelschicht versehener Kupferleiter. Durch diese zusätzliche Beschichtung werden zerstörende Einflüsse auf den Kupferleiter bei hohen Temperaturen beim Einsatz des Induktionskabels im Feld vermieden. In einer nicht zur Erfindung gehörenden Variante ist der Leiter alternativ oder zusätzlich insbesondere von einer Leiterisolierung, insbesondere aus PFA umgeben, die an den Leiterenden entsprechend ausgelassen ist.

Eine derartige Nickelschicht zeigt im Vergleich zu Kupfer nur eine vergleichsweise geringe Leitfähigkeit, insbesondere an der Oberfläche des Leiters, was insbesondere im Hinblick auf die geringe Eindringtiefe des elektrischen Feldes infolge der üblicherweise anliegenden hohen Frequenzen im Bereich von 50 kHz bis 200 kHz kritisch ist. Vorzugsweise wird daher anstelle eines vernickelten Leiters ein silberbeschichteter Leiter eingesetzt. Die Schichtdicke sowohl bei einem nickelbeschichteten als auch bei einem silberbeschichteten Leiter liegt beispielsweise im Bereich von 0,8 Bis 1,5 µm.

Alternativ oder auch ergänzend zu dem nickel-/silberbeschichteten Kupferleiter wird als Leiter ein so genannter Lackdraht eingesetzt. Bei diesem ist der metallische Leiterwerkstoff mit einer dünnen Lackbeschichtung versehen. Diese weist typischerweise lediglich eine Schichtdicke im Bereich von kleiner 100 µm auf. Insoweit bildet diese Lackbeschichtung keinen Adermantel aus. Vielmehr ist der zusätzliche Isolationsmantel weiterhin erforderlich. Neben dem Schutz des Leiters durch den aufgebrachten Lack unterstützt dieser die Isolierung und liefert dadurch einen zusätzlichen Schutz vor Teilentladungen.

Als Leitermaterial ist darüber hinaus auch die Verwendung von Supraleitern grundsätzlich möglich.

Der Isolationsmantel wird vorzugsweise durch einen Extrusionsprozess auf den Leiterstrang aufgebracht. Alternativ besteht auch die Möglichkeit, anstelle oder in Ergänzung eines extrudierten Isolationsmantels diesen durch eine Bandierung/Umwicklung aus- bzw. weiterzubilden.

Die Kabelader ist daher insgesamt gebildet durch einen innen liegenden Leiterstrang mit dem diesen umgebenden gemeinsamen Isolationsmantel. Die Kabelader liegt dabei als Endlos-Meterware vor. Bevorzugt über die gesamte Länge erstreckt sich der Leiterstrang gemeinsam mit dem Isolationsmantel. Der Leiterstrang selbst wiederum ist gebildet durch eine Vielzahl von Leiterabschnitten, die jeweils über die Zwischenstücke miteinander verbunden bzw. voneinander beabstandet sind. Bei dem Leiterstrang handelt es sich daher um einen in definierten, beispielsweise periodischen Abständen und mittels Isolierstücken unterbrochenen Leiter.

Durch die Anordnung des Zwischenstücks an den (Roh)-Leiter mit der erst anschließend erfolgenden Ummantelung mit einem Isolationsmantel wird unter anderem auch der besondere Vorteil einer vereinfachten Qualitätskontrolle erreicht. So kann nämlich bereits der gebildete Leiterstrang im Hinblick auf eine gewünschte gute Verbindung des Zwischenstücks mit den Leiterenden überprüft und bei Qualitätsmängeln gegebenenfalls aussortiert werden. Dies erfolgt daher in einem sehr frühen Herstellungsschritt, wodurch die Herstellungskosten niedrig gehalten sind.

Der Leiter der Kabelader ist durch die Trennstellen insbesondere periodisch in eine Anzahl von Leiterabschnitten unterteilt, welche an den Längenpositionen voneinander getrennt sind. Die Trennstellen sind dabei in einem vorgegebenen Rastermaß von typischerweise mehreren 10 m, beispielsweise von etwa 100 m voneinander getrennt. Beim Zusammenführen, insbesondere Verseilen mehrerer Kabeladern zu einem Kabel ergibt sich dann prozessbedingt möglicherweise ein Versatz der Trennstellen unterschiedlicher Kabeladern zueinander; die Leiterabschnitte verschiedener Kabeladern sind dann in Längsrichtung gegeneinander verschoben. Mit anderen Worten: die Längenpositionen insbesondere benachbarter Kabeladern sind bezüglich der Längsrichtung nicht optimal zueinander ausgerichtet, insbesondere nicht in einer gemeinsamen Ebene quer zur Längsrichtung des Kabels.

Die an einer jeweiligen Trennstelle ausgebildeten Leiterenden sind dann in Längsrichtung versetzt angeordnet, wodurch es im Betrieb zu nachteiligen Teilentladungen kommen kann. Daher weist in einer bevorzugten Ausgestaltung das Zwischenstück eine Zwischenstücklänge auf, die wenigstens 0,5 %, bevorzugt wenigstens 1 % und weiter bevorzugt höchstens 4 % der Abschnittslänge beträgt. Ein solches Zwischenstück wird auch als langes Zwischenstück bezeichnet. Auf diese Weise ist trotz eines möglichen Versatzes ein Überlapp der Zwischenstücke realisiert und die Teilentladungsfestigkeit an einer jeweiligen Trennstelle deutlich verbessert. Dabei ist die Zwischenstücklänge insbesondere derart gewählt, dass ein prozessbedingter Versatz der Leiterenden an einer Trennstelle ausgeglichen wird. Beispielsweise ergibt sich ein Versatz von etwa 2%, der bei einer Abschnittslänge von beispielsweise 100 m dann etwa 2 m beträgt. In diesem Fall ist dann die Zwischenstückelänge derart gewählt, dass diese etwa 2 m beträgt. Vorzugsweise sind insbesondere im oben beschriebenen Fall eines langen Zwischenstücks die jeweiligen Leiterenden mittels jeweils einem Adapterelement vorbereitet. Dazu ist das Adapterelement auf das Leiterende aufgesetzt. In einer bevorzugten Ausgestaltung sind die etwa um die Zwischenstücklänge beabstandeten Leiterenden jeweils über ein bevorzugt hülsenförmiges Adapterelement mit dem Zwischenstück verbunden. Das Adapterelement ist beispielsweise eine Hülse, Aderendkappe oder Muffe. Das Zwischenstück wird dann zwischen zwei Adapterelementen angeordnet und in einer geeigneten Weiterbildung auch an diesen befestigt. Eine jeweilige Kabelader weist dann in Längsrichtung im Bereich einer Trennstelle insbesondere folgenden Aufbau auf: Leiterabschnitt, Adapterelement, Zwischenstück, Adapterelement, Leiterabschnitt.

Das Adapterelement weist dabei nur einen Bruchteil der Länge des Zwischenstücks auf und ist beispielweise lediglich einige wenige Zentimeter lang. Dessen Länge liegt daher typischerweise im Bereich von weniger als 8% und insbesondere weniger als 4% oder weniger als 2% der Länge des Zwischenstücks.

Bei einem Adapterelement aus einem leitenden Material wird entsprechend ein Zwischenstück aus einem isolierenden Material gewählt.

Das Adapterelement ist vorzugsweise eine Hülse aus Messing. Erfindungsgemäß ist das Zwischenstück als flexibles, zugfestes Element ausgebildet. Das Zwischenstück ist vorzugsweise aus einem isolierenden Hochtemperaturwerkstoff gefertigt, beispielsweise aus PFA, PTFE oder Aramid oder generell einem isolierenden sowie zugfesten Material.

In einer bevorzugten Weiterbildung umfasst das Zwischenstück einen zugfesten Kern und eine isolierende Ummantelung, welche den Kern umgibt. Dadurch ist das Zwischenstück besonders robust, insbesondere bei einer Zugbelastung, und zugleich besonders biegeflexibel. Hierbei ist der Kern vorzugsweise aus Aramid oder alternativ aus einem anderen zugfesten sowie isolierenden Material gefertigt und die Ummantelung aus PFA. Insbesondere ist die Ummantelung derart ausgewählt, dass sich eine besonders gute Verbindung mit dem anschließend aufgebrachten Isoliermantel ergibt.

Der Isolationsmantel ist in einer geeigneten Ausgestaltung direkt nach Art eines Schlauchs auf das Zwischenstück, das Adapterstück und den Leiter aufgebracht. In einer geeigneten Alternative ist der Isolationsmantel dagegen als Bandierung direkt um das Zwischenstück, das Adapterstück und den Leiter ausgebildet. Insbesondere zur Verbesserung der Teilentladungssicherheit ist jedoch in einer bevorzugten Alternative ein jeweiliges Leiterende von einer Muffe umgeben, welche wiederum von dem durchgehenden Isolationsmantel umgeben ist. Durch das Anbringen der zusätzlichen Muffe wird die Gefahr von Lufteinschlüssen beim Aufbringen des Isolationsmantels deutlich reduziert und dadurch dann die Teilentladungsfestigkeit beträchtlich verbessert. Die Muffe ist hierzu vorzugsweise als Spritzgussteil oder Gussteil gefertigt. Da am Leiterende möglicherweise ein Adapterelement angebracht ist, umgibt die Muffe das Leiterende dann entsprechend lediglich mittelbar, d.h. die Muffe ist um das Leiterende und das Adapterelement herum angeordnet, insbesondere um diese herumgespritzt. Dadurch werden insbesondere Lufteinschlüsse im Bereich möglicher Zwickel zwischen Adapterelement und Leiter vermieden.

Die Muffe weist hierbei lediglich einen Bruchteil der Länge des Zwischenstücks auf und ist beispielweise lediglich einige wenige Zentimeter lang. Ihre Länge liegt daher typischerweise im Bereich von weniger als 10% und insbesondere weniger als 5% der Länge des Zwischenstücks.

Vorzugsweise ist das Adapterelement vollständig von der Muffe umschlossen, wodurch ein besonders fester Halt der gesamten Anordnung erzielt ist. Die Muffe erstreckt sich hierbei in Längsrichtung insbesondere über eine Länge, welche zumindest etwas größer als die Länge des Adapterelements ist, beispielsweise etwa doppelt so groß. Die Muffe liegt dann jeweils endseitig insbesondere am Leiter bzw. am Zwischenstück an. Der Isolationsmantel ist um diese gesamte Anordnung herum durchgängig angebracht.

Zudem ist die Muffe dann insbesondere derart ausgeführt, dass diese in Längsrichtung zu einer besonders flachen Aufweitung des Durchmessers der Kabelader führt, sodass beim Aufbringen, insbesondere Aufextrudieren des Isolationsmantels jegliche Lufteinschlüsse vermieden werden. Hierzu ist insbesondere vorgesehen, dass die Muffe sich zu ihren Endbereichen hin bevorzugt konisch verjüngt. Die Muffe schmiegt sich bevorzugt mit nur geringer Steigung an den Leiter an. Beispielsweise wächst der Durchmesser in Richtung des Adapters lediglich mit etwa 0,5 mm pro Zentimeter in Längsrichtung an, d.h. mit einer Steigung von etwa 5 % und nimmt hinter dem Adapterelement entsprechend wieder ab.

In einer bevorzugten Ausgestaltung ist der Isolationsmantel zumindest zweilagig ausgebildet, mit zwei Lagen aus unterschiedlichen Werkstoffen, die insbesondere unterschiedliche Dielektrizitätszahlen aufweisen. Auf diese Weise wird insbesondere die Teilentladungsfestigkeit bei mehreren benachbarten Kabeladern verbessert. In einer bevorzugten Weiterbildung ist der Isolationsmantel dreilagig ausgebildet.

Vorzugsweise ist eine der Lagen des Isolationsmantels aus PTFE gefertigt und insbesondere gesintert. Dies ermöglicht eine besonders robust und effektive Isolierung der Kabelader. Das Sintern erfolgt dann vorzugsweise nach dem Aufbringen der PTFE-Lage und vor dem Aufbringen einer weiteren Lage. Die zweite Lage ist dann vorzugsweise aus PFA als Material mit anderer Dielektrizitätszahl gefertigt. In einer bevorzugten Ausgestaltung wird zunächst eine PTFE-Lage als Bandierung aufgebracht und anschließend eine PFA-Lage aufextrudiert. In einer geeigneten Variante sind zwei PTFE-Lagen aufeinander aufgebracht, insbesondere jeweils bandiert und gesintert, wobei eine der PTFE-Lagen aus einem modifizierten PTFE gefertigt ist. Bevorzugterweise bildet allgemein eine PFA-Lage eine äußerste Lage des Isolationsmantels und eine PTFE-Lage eine innerhalb der PFA-Lage angeordnete Lage.

In einer nicht zur Erfindung gehörenden Variante ist der Leiter von einer Leiterisolierung umgeben, welche dann insbesondere ebenfalls an der Trennstellen unterbrochen ist. Die Leiterisolierung ermöglicht insbesondere ein verbessertes Aufbringen des Isolationsmantels. Vorzugsweise ist die Leiterisolierung zudem zumindest an den Leiterenden entfernt, um einen besonders guten Halt des jeweiligen Leiterendes im Adapterelement oder am Zwischenstück zu realisieren. Die Leiterisolierung ist vorzugsweise derart gewählt, dass sich eine besonders gute Verbindung mit dem Isolationsmantel und insbesondere auch einer möglicherweise vorhandenen Muffe ergibt. Daher ist die Leiterisolierung bevorzugterweise aus PFA gefertigt.

Das Verbinden der Leiterenden mittels eines Verbinders führt regelmäßig dazu, dass im Bereich der Verbindungsstelle eine unerwünschte Verdickung ausgebildet ist. Im Unterschied hierzu erfolgt durch den gemeinsamen Isolationsmantel vorzugsweise im Wesentlichen keine zusätzliche Verdickung im Bereich des Zwischenstücks. Durch die Ausgestaltung mit dem gemeinsamen Isolationsmantel wird vorzugsweise eine Kabelader mit im Wesentlichen gleichem Durchmesser realisiert, auch im Bereich der Trennstellen. Dazu ist in einer vorteilhaften Weiterbildung vorgesehen, dass das Zwischenstück und der Leiter in der Längsrichtung fluchten. Dadurch ergibt sich insbesondere eine bezüglich des Durchmessers besonders kompakte Ausgestaltung der Kabelader. Das Zwischenstück baut vorteilhafterweise nicht auf, wodurch insbesondere das Kabel einfacher zu handhaben ist. Da der Leiter quer zur Längsrichtung typischerweise ein kreisförmiges Querschnittsprofil aufweist, ist das Zwischenstück geeigneterweise zylinderförmig ausgebildet.

Das Zwischenstück ist aus einem isolierenden Material gefertigt, beispielsweise aus einem Kunststoff (beispielsweise PFA, FEP, MFA, PTFE oder Aramid). In der Kabelader sind Teilentladungen zwischen den dem Zwischenstück zugewandten Leiterenden unterbunden. In einer vorteilhaften Ausgestaltung ist dazu das Zwischenstück aus einer Keramik gefertigt, die sich insbesondere durch eine gute Teilentladungsfestigkeit auszeichnet. Das verwendete Material ist bevorzugterweise transparent, wodurch insbesondere eine optische/visuelle Qualitätskontrolle der Verbindung erleichtert ist. Das Zwischenstück weist vorzugsweise eine Länge im Bereich von etwa 3 bis 10 mm auf, wodurch insbesondere eine optimale Effizienz der Gesamtanordnung erzielt ist. In der zuvor beschriebenen alternativen Variante ist das Zwischenstück jedoch deutlich länger und weist insbesondere eine Länge im Bereich von ein oder mehreren Metern auf.

In einer vorteilhaften Ausgestaltung weist das Zwischenstück eine Mantelfläche mit einer wellenförmigen Profilierung auf, wodurch insbesondere Kriechströme von dem einen zu dem anderen Leiterende über das Zwischenstück reduziert oder gänzlich unterdrückt sind. Mit anderen Worten: die Teilentladungsfestigkeit ist verbessert. Die Teilentladungssicherheit wird insbesondere weiterhin dadurch verbessert, dass das Zwischenstück mit den Leiterenden unter Vermeidung einer Ausbildung von Lufteinschlüssen ausgebildet ist. Diese hohe Teilentladungssicherheit wird zum Einen insbesondere auch durch eine geeignete Materialwahl des Zwischenstücks, vorzugsweise Keramik erreicht. Durch das Verwenden insbesondere eines vorgefertigten Zwischenstücks können diese vorab bereits einer Qualitätskontrolle unterzogen werden. Im Unterschied zu einem Verfahren, bei dem das Zwischenstück durch einen Spritzprozess unmittelbar zur Verbindung der Leiterenden ausgebildet wird, kann daher vorliegend zuverlässig - auch bei der Verwendung von Zwischenstücken aus Kunststoff - ausgeschlossen werden, dass die Teilentladungssicherheit beispielsweise durch Lufteinschlüsse bei einem mangelhaften Spritzprozess verringert ist.

In einer bevorzugten Ausgestaltung weist das Zwischenstück eine erste Stirnfläche auf und das Leiterende eine dieser ersten Stirnfläche zugewandte, zweite Stirnfläche. Zweckmäßigerweise ist dann zumindest die erste Stirnfläche rund ausgebildet. Darunter wird insbesondere verstanden, dass die erste Stirnfläche kreisförmig ist, insbesondere in einer Ebene senkrecht zur Längsrichtung. Eine solche runde Ausgestaltung ist besonders vorteilhaft hinsichtlich der elektrischen Eigenschaften des Zwischenstücks, das heißt hier insbesondere dessen Isolationswirkung. Vorzugweise sind die erste und die zweite Stirnfläche jeweils mit einem Profil versehen. Im Falle des Leiterendes ist das Profil vorteilhafterweise direkt durch den Trennprozess ausgebildet. Alternativ ist das Profil durch nachträgliches Bearbeiten ausgebildet. Alternativ ist auf das Leiterende eine geeignete Kuppe aufgebracht, das heißt, das Leiterende ist verkuppt. Vorzugsweise ist diese Kuppe aus Metall und beispielsweise aufgelötet oder mit dem Leiterende verschweißt. Steht zum Verbinden des Zwischenstückes mit den Leiterenden lediglich eine durch die Stirnseiten vorgegebene Fläche zur Verfügung, ist durch ein geeignetes Profil die Fläche vergrößert und dadurch insbesondere die Stabilität der Verbindung verbessert.

Vorteilhafterweise sind die Stirnflächen rund ausgebildet. In einer geeigneten Ausgestaltung ist dazu die erste Stirnfläche konvex und die zweite Stirnfläche komplementär dazu konkav oder umgekehrt. Bevorzugterweise ist zumindest das Leiterende kantenfrei ausgestaltet, das heißt insbesondere, dass das Leiterende in einem Querschnitt in Längsrichtung keine oder lediglich abgerundete Kanten aufweist. Unter abgerundet wird dabei verstanden, dass die Kante einen Krümmungsradius aufweist, der einen durch Feldberechnungen vorgegebenen minimalen Krümmungsradius nicht unterschreitet. Insbesondere ist der Krümmungsradius größer als 0,2 mm. Dabei ergibt sich eine Kante insbesondere am Übergang von der zweiten Stirnfläche zur Mantelfläche des Leiters. Durch eine kantenfreie Ausgestaltung ergibt sich insbesondere eine erhöhte Teilentladungsfestigkeit der Kabelader im Bereich des Zwischenstücks. Vorzugsweise werden jegliche Kanten am Leiterende vermieden, indem die zweite Stirnfläche rund und bezüglich des Leiters nach außen gewölbt ausgeführt ist, das heißt insbesondere als konvexe Halbkugeloberfläche. Dadurch wird ein entsprechend halbkugelförmiges Leiterende ausgebildet, das vorzugsweise vom komplementär ausgebildeten Zwischenstück eingefasst ist. In einer geeigneten Alternative ist hierzu eine halbkugelförmige Kuppe oder eine Kuppe mit abgerundeten Kanten am Leiterende befestigt, beispielsweise an dieses angelötet. Die Kuppe ist zweckmäßigerweise aus Metall gefertigt, insbesondere aus dem gleichen Material wie der Leiter. Geeignet ist auch eine kegelförmige Ausgestaltung des Leiterendes, bei der die zweite Stirnfläche entsprechend kegel- oder kegelstumpfförmig ausgebildet ist. Hierbei sind jegliche Kanten zweckmäßigerweise abgerundet ausgeführt. Auch ist eine weitere Ausgestaltung geeignet, bei welcher die zweite Stirnfläche kreisförmig ausgebildet ist und insbesondere in Längsrichtung abgerundete Kanten aufweist.

In einer weiteren geeigneten Ausgestaltung sind die erste und die zweite Stirnfläche ähnlich einer Steckkupplung ausgestaltet. Dazu weist wahlweise das Zwischenstück oder das Leiterende einen Fortsatz, Zapfen oder Pin auf, der in eine dazu komplementäre Ausnehmung in dem Leiterende beziehungsweise dem Zwischenstück eingesetzt oder eingesteckt ist.

Zweckmäßigerweise ist der Leiter als Hohldraht mit einem sich in Längsrichtung erstreckenden Hohlraum ausgebildet. Zum Einen wird durch die Verwendung eines Hohlleiters vorteilhaft Material eingespart, zum Anderen liegt dadurch am Leiterende eine insbesondere kreisförmige Öffnung vor. In dieser ist ein geeignet geformtes Zwischenstück eingesetzt.

Die Stabilität der Verbindung ist beispielsweise durch eine Presspassung und/oder geeignet angebrachte Profilierungen verbessert. Beispielsweise weist der Fortsatz ein Gewinde auf und ist in die komplementäre Ausnehmung eingeschraubt. Alternativ oder zusätzlich sind das Leiterende und das Zwischenstück miteinander verklebt, oder verschweißt.

In einer geeigneten Weiterbildung ist in dem Hohlraum des als Hohlleiter ausgebildeten Leiters eine Zugentlastung eingebracht. Vorteilhafterweise weist zusätzlich das Zwischenstück in Längsrichtung einen durchgehenden Hohlraum auf und die Zugentlastung ist ähnlich dem Isolationsmantel der fertigen Kabelader durchgängig ausgeführt, wodurch insbesondere die Zugfestigkeit der Kabelader verbessert ist. Mit anderen Worten: das Zwischenstück ist als Hohlzylinder ausgeführt.

In einer alternativen Weiterbildung ist das Zwischenstück mittels eines Spritzgussverfahrens zwischen zwei zu verbindenden Leiterenden ausgebildet. In Kombination mit einem Hohlleiter ist dabei durch den Spritzguss ein in den Hohlraum hineinragender Fortsatz ausgebildet, der insbesondere die Stabilität der Verbindung verbessert. Vorteilhafterweise ist der Spritzguss derart ausgeführt, dass das Zwischenstück und der Leiter fluchten.

Die Leiterenden sind beispielsweise mit dem Zwischenstück verschweißt. Dazu ist das Zwischenstück vorteilhafterweise stirnseitig metallisiert. Im Falle eines aus einer Keramik gefertigten Zwischenstückes ist hierdurch eine besonders stabile Verbindung durch Ausbildung einer Emaillierung erzielbar. Dies ist insbesondere in Kombination mit einem nickelbeschichteten Leiter der Fall. Geeigneterweise weist der getrennte Leiter an seiner Stirnfläche wenigstens teilweise eine insbesondere ringförmige Beschichtung aus Nickel auf. Dadurch ist es insbesondere möglich, ein mit dem Leiter fluchtendes Zwischenstück aus Keramik mittels einer Emaillierung mit der Stirnfläche zu verbinden, vorzugsweise zu verschweißen. Alternativ ist ein aus Keramik, insbesondere einem niedrigschmelzenden Glas gefertigtes Zwischenstück an das Leiterende angegossen oder angepresst.

Um eine hohe Flexibilität der gesamten Kabelader zu erzielen, ist das Zwischenstück vorteilhafterweise durchtrennt, insbesondere quer zur Längsrichtung. Alternativ ist das Zwischenstück lediglich eingekerbt. Dabei sind eine oder mehrere Kerb- oder Trennstellen vorgesehen. Das Zwischenstück ist daher vorzugsweise allgemein als ein Element mit geringer Torsions- oder Biegesteifigkeit ausgebildet. Dadurch ist es insbesondere möglich eine Beschädigung der Kabelader durch Torsionskräfte zu verhindern, wie diese beispielsweise beim Verseilen einer Anzahl von Kabeladern auftreten. Desweiteren ist die Kabelader aufgrund der verbesserten Flexibilität insbesondere einfacher aufzurollen und einfacher zu transportieren.

Um die Stabilität und die Zugfestigkeit der Kabeladern zu verbessern, ist das Zwischenstück zweckmäßigerweise als Aderendkappe (oder auch Aderendhülse) ausgebildet und das Leiterende sitzt in einer stirnseitig in das Zwischenstück eingebrachten Ausnehmung ein. Diese ist beispielsweise zylinderförmig kegelförmig oder halbkugelförmig. Dabei ist entweder lediglich eine einzelne Aderendkappe vorgesehen, die zwischen zwei Leiterenden angeordnet ist und auf einem der Leiterenden angebracht ist, oder es sind mehrere Aderendkappen vorgesehen, vorzugsweise zwei, die jeweils auf einem Leiterende angebracht sind. In letzterem Fall bilden die Aderenkappen insbesondere ein getrenntes Zwischenstück mit den oben bereits genannten Vorteilen. Insbesondere ist das Leiterende geeigneterweise komplementär zu der Ausnehmung ausgestaltet. Vorzugsweise ist das Leiterende rund ausgestaltet, wodurch insbesondere die Teilentladungsfestigkeit verbessert ist. Die Aderendkappe ist insbesondere aus einem leitenden Material gefertigt und mit dem jeweiligen Leiterende elektrisch leitend verbunden.

Geeigneterweise umfasst die Aderendkappe ein Stirnteil und einen sich von diesem in Längsrichtung erstreckenden insbesondere hülsenförmigen Kragen, Bund, oder Mantel. Dieser umgreift vorteilhaft das Leiterende in radialer Richtung, wodurch insbesondere die zur Herstellung der Verbindung zur Verfügung stehende Fläche vergrößert ist. Vorzugsweise ist das Leiterende mittels einer Presspassung mit der Aderendkappe verbunden. Diese Art der Verbindung ist insbesondere einfach durchzuführen und besonders stabil. Alternativ oder zusätzlich ist die Aderendkappe auf dem Leiterende beispielsweise verlötet, verschweißt, versintert, vercrimpt oder verquetscht. Insbesondere zum Verlöten ist die Ausnehmung der Aderendkappe bevorzugt wenigstens teilweise metallisiert, beispielsweise mit einer Nickelschicht versehen. Vorteilhafterweise ist die Aderendkappe mit dem Leiterende verklebt, beispielsweise mittels eines Polyimid-Klebstoffes. Im Falle eines mit einem Klebstoff verklebten Zwischenstückes ist der Klebstoff vorzugsweise isolierend. Die Verklebung ist geeigneterweise zusätzlich zu einer der bereits oben genannten Verbindungsformen ausgeführt. Zweckmäßigerweise weist der Kragen eine Anzahl von Zähnen oder Klemmarmen auf. Insbesondere ein Verquetschen der Aderendkappe auf dem Leiterende ist dadurch vereinfacht. In einer weiteren alternativen Ausgestaltung ist die Aderendkappe durch eine thermische Nachbehandlung mit dem Leiterende verbunden, beispielsweise ähnlich einem Schrumpfschlauch auf das Leiterende aufgeschrumpft oder mittels eines thermisch aushärtenden Klebstoffes befestigt.

Insbesondere für den Fall, dass die Aderendkappe einen größeren Außendurchmesser aufweist als der Leiter, ist der Isoliermantel im Bereich der Aderendkappe geeigneterweise dünner ausgeführt, um insbesondere einen gleichmäßigen Kabeladerdurchmesser zu gewährleisten. In einer alternativen Ausgestaltung ist der Radius des Leiters im Bereich des Leiterendes derart reduziert, dass die Aderendkappe mit dem verbleibenden Teil des Leiters fluchtet. Beispielsweise ist der Radius des Leiters am Leiterende durch Drehen, Fräsen oder Ätzen reduziert. In einer bevorzugten Weiterbildung weist die Ausnehmung eine zylindrische und profilierte Innenwand auf. Beispielsweise weist diese Zähne oder Widerhaken auf, womit insbesondere ein Auszugschutz realisiert ist. Alternativ weist die Aderendkappe auf der Innenwand ein Innengewinde auf, wodurch das Leiterende einfach und stabil durch Verschrauben mit dem Zwischenstück verbunden ist. Zum Herstellen einer besonders festen Schraubverbindung weist das Leiterende eine im Wesentlichen glatte Mantelfläche auf und das Gewinde ist selbstschneidend. Damit ist das Zwischenstück insbesondere passgenau auf das Leiterende aufschraubbar. Insbesondere sind eine oder alle Weiterbildungen und Vorteile der oben beschriebenen Aderendkappe auch sinngemäß und allgemein auf ein nicht als Aderendkappe ausgebildetes Zwischenstück übertragbar.

In einer geeigneten Weiterbildung ist das Zwischenstück nach Art einer Muffe ausgebildet, das heißt ähnlich zweier verbundener Aderendkappen. Die oben genannten Weiterbildungen und Vorteile bezüglich eines als Aderendkappe ausgebildeten Zwischenstückes sind dann sinngemäß auf solch ein als Muffe ausgebildetes Zwischenstück übertragbar. Beispielsweise weist das Zwischenstück in einer geeigneten Ausgestaltung an dessen Stirnseiten jeweils ein Gewinde auf, mittels dessen das Zwischenstück auf jeweils ein Leiterende aufgeschraubt ist. Vorteilhafterweise sind die Gewinde mit entgegengesetztem Drehsinn geschnitten, wodurch sich die Montage des Zwischenstückes erleichtert.

In einer vorteilhaften Ausgestaltung ist an dem Zwischenstück stirnseitig ein Adapterelement angebracht zur Ausbildung eines vorbereiteten Zwischenstückes. Beispielsweise ist das Adapterelement ein Leiterstück ähnlich oder identisch zu dem für die Kabelader verwendeten Leiter. Durch Bereitstellen solcher vorbereiteter Zwischenstücke ist die Fertigung der Kabelader insbesondere dahingehend vereinfacht, dass lediglich zwei gleichartige oder identische Materialien miteinander verbunden werden müssen. Der Leiter und das Adapterelement sind beispielsweise aus Kupfer hergestellt. Das Leiterende und das Zwischenstück sind vorteilhaft mittels eines Schweißverfahrens, insbesondere mittels eines Kaltschweißverfahrens miteinander verbunden.

Die Aufgabe wird erfindungsgemäß weiterhin gelöst durch ein Kabel, insbesondere ein sogenanntes Induktorkabel mit einer Vielzahl von Kabeladern, wie sie zuvor beschrieben wurden.

Zweckdienlicherweise sind dabei mehrere Gruppen von Kabeladern gebildet, insbesondere zwei Gruppen, wobei die Zwischenstücke der Kabeladern einer Gruppe jeweils an gleicher axialen Länge angeordnet sind. Die Zwischenstücke der Kabeladern der beiden Gruppen sind daher in Längsrichtung zueinander versetzt und vorzugsweise exakt um ein halbes Abstandsmaß zwischen zwei aufeinander folgenden Zwischenstücken bei einer jeweiligen Kabelader. Die Zwischenstücke sind dabei vorzugsweise bei allen Kabeladern in einem festen, periodisch wiederkehrenden Abstand angeordnet.

Um insbesondere einen herstellungstechnisch bedingten Versatz der Zwischenstücke einer Gruppe an einer Längenposition auszugleichen, weisen die an dieser Längenposition angeordneten Zwischenstücke zweckmäßigerweise eine Zwischenstücklänge auf, die wenigstens 0,5 %, bevorzugt wenigstens 1 % und weiter bevorzugt höchstens 4 % einer Abschnittslänge der Leiter entspricht. Die Abschnittslänge ist hierbei die Länge eines Leiterabschnitts und entspricht ungefähr dem oben erwähnten Abstandsmaß.

Das gesamte Induktorkabel ist dabei vorzugsweise durch mehrere, insbesondere drei Teilkabel gebildet, die jeweils aus mehreren Kabeladern bestehen.

Insbesondere besteht das Kabel und insbesondere jedes Teilkabel aus mehreren Aderbündeln, welche wiederum aus einer Vielzahl von einzelnen Kabeladern bestehen. Beispielsweise sind mehrere Aderbündel, insbesondere sieben Aderbündel um einen Mittenstrang, insbesondere zur Zugentlastung, angeordnet.

Jedes Aderbündel wiederum besteht vorzugsweise aus mehreren Lagen von einzelnen Kabeladern, die vorzugsweise ebenfalls um einen Mittenstrang, insbesondere auch wiederum zur Zugentlastung, angeordnet sind.

Vorteilhafterweise sind mehrere Kabeladern miteinander verseilt. Solch ein Kabel mit verseilten Kabeladern ist insbesondere einfach zu fertigen. Desweiteren ist solch ein Kabel besonders einfach zu transportieren. Insbesondere ist solch ein Kabel einfach zu verlegen. Zur Ausbildung des Aderbündels sind mehrere Lagen von Kabeladern miteinander und insbesondere um eine Zugentlastung (beispielsweise aus Aramid) herum verseilt, vorteilhafterweise in einer SZ-Verseilung. Beispielsweise umfasst eine innere Lage sechs Kabeladern und eine äußere Lage zwölf Kabeladern. Mehrere solcher Aderbündel, beispielsweise sieben Stück sind dann miteinander um eine weitere Zugentlastung verseilt und bilden ein Teilkabel. Mehrere solcher Teilkabel, beispielsweise drei Stück sind dann miteinander zu dem Induktionskabel verseilt. Bei jedem Verseilen ist dabei die Schlagrichtung geeignet eingestellt, beispielsweise derart, dass zwei aufeinanderfolgende Verseilungen eine SZ-Verseilung bilden.

In einer alternativen Ausführungsform sind eine Anzahl von Kabeladern, Aderbündeln und/oder Teilkabel jeweils miteinander verflochten oder verstrickt. Insbesondere weist das Induktionskabel aufgrund der teilweise in Längsrichtung überlappenden Kabeladern einen Kapazitätswert auf, der vorteilhafterweise einstellbar ist. Im Falle eines mit einer wählbaren Steigung gestrickten Aderbündels, Teilkabels oder Induktionskabel ist dieser Kapazitätswert durch eine geeignete Wahl der Steigung einstellbar.

Zum Zusammenfassen jeweils mehrerer Kabeladern zum Aderbündel, mehrerer Aderbündel zum Teilkabel und/oder mehrerer Teilkabel zum Induktionskabel sind geeigneterweise eine Anzahl von Mäntel oder Bandierungen vorgesehen. Mit anderen Worten: nach jedem Teilschritt bei der Herstellung des Kabels sind insbesondere ein oder mehrere Mäntel vorgesehen.

Vorteilhafterweise ist jedoch auf zusätzliche solche Mäntel und/oder Bandierungen verzichtet, wodurch insbesondere ein kompakter Aufbau des Induktionskabels möglich ist. Bevorzugt sind jeweils die Kabeladern, die Aderbündel und die Teilkabel direkt miteinander verseilt und lediglich ein Mantel ist abschließend zur Zusammenfassung der Teilkabel zum Induktionskabel aufgebracht.

Bevorzugterweise sind mehrere Teilkabel zu dem Induktionskabel verbunden, insbesondere verseilt und mit einer insbesondere als Bandierung ausgebildeten Ummantelung derart versehen, dass das Induktionskabel im Querschnitt zur Längsrichtung ein dreieckiges Profil mit abgerundeten Ecken aufweist. Das Induktionskabel ist in bevorzugter Ausgestaltung im Querschnitt insbesondere nicht kreisförmig. Hierdurch lässt sich insbesondere Material für die Ummantelung einsparen. Weiterhin ist solch ein Induktionskabel einfacher zu verlegen. Derartige Induktionskabel werden nämlich üblicherweise in vorverlegte Rohre eingeschoben oder eingezogen. Durch die unrunde Ausgestaltung des Kabels, insbesondere mit einem dreieckförmigen Querschnittsprofil mit abgerundeten Ecken, ist ein leichtes Einführen des Kabels in derartige Rohre bei nur geringer Reibung ermöglicht. Grundsätzlich kann auf die äußere Ummantelung, die also die drei Teilkabel umgibt, auch verzichtet werden. Die insgesamt drei Teilkabel liegen in den Ecken eines gedachten Dreiecks ein.

In einer weiteren alternativen Ausführungsform liegen eine Anzahl von Kabeladern als Bündel, das heißt nicht miteinander verseilt vor. Dazu ist eine Anzahl von Kabeladern in Längsrichtung gerade, das heißt insbesondere nicht spiralförmig geführt. Beispielsweise liegen die Kabeladern eines Aderbündels gebündelt vor und eine Anzahl solcher Aderbündel sind wiederum miteinander verseilt. Auf diese Weise ist es möglich, das Induktionskabel vereinfacht herzustellen und insbesondere gleichzeitig ein gewisses Maß an Verseilung bereitzustellen.

In einer vorteilhaften Ausgestaltung ist eine Anzahl von Kabeladern nach Art eines Flachbandkabels derart ausgeführt, dass diese Kabeladern einen gemeinsam auf deren Leiter aufgebrachten Isolationsmantel aufweisen. Mit anderen Worten: eine Anzahl von Leitern ist mittels einer gemeinsam auf dieser aufgebrachten Isolierung zu einem Flachbandkabel zusammengefasst. Das heißt, das Flachbandkabel ist ähnlich einer Anzahl von zusammengefassten Kabeladern ausgeführt. Anstelle oder zusätzlich zu einer Verseilung einer Anzahl von Kabeladern zu einem Kabel, ist es dadurch möglich, ein mehradriges Kabel durch eine Bandierung mit dem Flachbandkabel auszubilden. Dazu ist beispielsweise eine Zugentlastung als Kern vorgesehen, um den herum das Flachbandkabel bandiert ist. In einer geeigneten Weiterbildung sind mehrere Flachbandkabel insbesondere in mehreren Schichten mittels Bandierung zu einem Kabel oder einem Teilkabel angeordnet. Beispielsweise ist ein sechsadriges Flachbandkabel um eine Zugentlastung herum bandiert und ein zwölfadriges Flachbandkabel um das sechsadrige Flachbandkabel. Dabei sind die beiden Flachbandkabel geeigneterweise ähnlich einer SZ-Verseilung gewickelt, das heißt sie verlaufen mit entgegengesetztem Drehsinn zueinander. Zum Betrieb ist das Kabel insbesondere an eine Stromquelle derart angeschlossen, dass in dem Kabel ein Strom fließt und eine Spannung anliegt. Im Falle eines Induktionskabels ist die Stromquelle typischerweise eine Wechselstromquelle und der Strom sowie die Spannung weisen eine Frequenz auf.

Bevorzugterweise weist das Kabel ein Sensormodul auf, mit wenigstens einem Sensor zur Ermittlung wenigstens eines Wertes eines Betriebsparameters des Kabels. Dabei werden unter Betriebsparameter beispielsweise der Strom, die Spannung und/oder die Frequenz verstanden. Ein weiterer Betriebsparameter ist beispielsweise eine in dem Kabel gemessene Temperatur. Durch Ermittlung des Wertes einer dieser Betriebsparameter ist insbesondere eine Überwachung der Funktionalität des Kabels möglich. Für eine kontinuierliche Überwachung werden geeigneterweise mehrere Werte des Betriebsparameters über einen vorgegebenen Zeitraum erfasst. Bevorzugt sind über die Länge des Kabels mehrere Sensormodule angeordnet.

Das Induktionskabel ist regelmäßig in ein Reservoir (oder auch allgemein im Erdboden), beispielsweise in ein Ölsandfeld eingelegt oder in diesem vergraben. Typischerweise ist ein in dem Reservoir verlegtes Rohr vorgesehen, in das das Induktionskabel eingezogen oder eingelegt ist. Der Zustand des Reservoirs ist durch einen oder mehrere Umgebungsparamater charakterisiert, beispielsweise Temperatur, Dichte, Viskosität oder Leitfähigkeit des Reservoirs. Ein Parameter kann dabei an unterschiedlichen Stellen im Reservoir unterschiedliche Werte annehmen. Um den Zustand des Reservoirs zu überwachen, ist das bzw. sind die Sensormodule zusätzlich oder alternativ zur Ermittlung wenigstens eines Wertes eines solchen Umgebungsparameters ausgebildet.

Vorteilhafterweise findet eine zeitaufgelöste Ermittlung der Betriebsparameter oder der Umgebungsparameter statt. Beispielsweise ist das Sensormodul zur Durchführung von seismischen Messungen mit einem akustischen Signalgeber und einem Mikrofon ausgestattet und führt in vorgegebenen Zeitintervallen seismische Messungen durch. Da das Sensormodul geeigneterweise eine zeitlich im Wesentlichen unveränderte Position aufweist, ist hierdurch insbesondere eine zeit- und positionsaufgelöste Charakterisierung des Reservoirs und dessen Zustandes möglich. Für die unterschiedlichen Parameter sind im Kabel vorzugsweise unterschiedliche Sensoren bzw. Sensormodule integriert.

Vorteilhafterweise umfasst das Sensormodul zusätzlich eine Steuerungselektronik, insbesondere um die ermittelten Werte auszuwerten. Weiterhin generiert die Steuerungselektronik vorteilhaft Steuer- und/oder Warnsignale, beispielsweise um bei einem Defekt des Kabels dessen Stromversorgung zu unterbrechen und eine weitere Beschädigung zu verhindern.

Das Sensormodul und/oder die Steuerungselektronik sind geeigneterweise mit einer zentralen Auswerteeinheit, beispielsweise einem Computer verbunden. Insbesondere im Falle mehrerer Sensormodule lassen sich auf diese Weise Daten von verschiedenen Stellen des Kabels und/oder des Reservoirs zusammenführen. Bevorzugterweise weist das Kabel eine Datenleitung auf, die insbesondere der Weiterleitung von mittels eines oder mehrerer Sensormodule ermittelter Daten dient. Geeigneterweise umfasst das Induktionskabel wenigstens einen Lichtwellenleiter, der beispielsweise zur Datenübertragung und / oder als Temperatursensor ausgestaltet ist. Der Lichtwellenleiter ist geeigneterweise beim Herstellen des Induktionskabels direkt in diesen eingefügt, beispielsweise gemeinsam mit den Kabeladern verseilt. Alternativ ist der Lichtwellenleiter entlang einer Zugentlastung geführt oder anstelle einer solchen eingefügt.

In einer bevorzugten Weiterbildung ist eine Energieversorgung des Sensormoduls und/oder der Steuerungselektronik derart realisiert, dass Energie aus dem vom Induktionskabel erzeugten Induktionsfeld entnommen wird.

In einer geeigneten Weiterbildung weist die Kabelader eine Elektronik auf, insbesondere zum Kurzschließen von Teilentladungen an den Leiterenden. Dazu ist die Elektronik beispielsweise als Schwingkreis, Hochpassfilter oder Bandpassfilter ausgestaltet. Geeigneterweise ist die Elektronik mit den beiden Leiterenden elektrisch verbunden. Vorteilhafterweise ist für jedes sich jeweils gegenüberliegende Paar von Leiterenden eine solche Elektronik vorgesehen. In einer geeigneten Weiterbildung ist die Elektronik durch einen Anwender ein- und ausschaltbar. Mittels der Elektronik ist es insbesondere möglich, die Teilentladungsfestigkeit des Induktionskabels zu verbessern. Vorteilhaft sind Teilentladungen mittels der Elektronik kurzgeschlossen.

Die Aufgabe wird erfindungsgemäß weiterhin gelöst durch ein Verfahren zur Herstellung einer Kabelader gemäß Anspruch 14. Dabei gelten die bereits oben offenbarten Vorteile und Ausgestaltung der Kabelader sinngemäß auch für das Verfahren.

Zur Herstellung der Kabelader, insbesondere gemäß den oben genannten Ausführungen, ist vorgesehen, dass zunächst ein mantelfreier Leiter bereitgestellt wird, der wiederkehrend an vorgegebenen Längenpositionen derart getrennt ist oder wird, dass zwei durch einen Zwischenraum beabstandete Leiterenden ausgebildet sind. Bevorzugt wird ein insbesondere als Rohdraht bereitgestellter Leiter wiederkehrend getrennt. Ein Trennen erfolgt beispielsweise mittels eines Schneid- oder Stanzverfahrens. In den Zwischenraum wird dann ein Zwischenstück aus einem isolierenden Material eingebracht, mit dem die Leiterenden derart verbunden werden, dass diese sich in Längsrichtung gegenüberliegen. Anschließend werden der Leiter und das Zwischenstück zur Ausbildung der Kabelader gemeinsam mit einem durchgehenden Isolationsmantel versehen. Dieser wird beispielsweise aufextrudiert oder in Form einer Bandierung aufgebracht. Unter mantelfreier Leiter wird vorliegend ein Rohleiter, beispielsweise ein massiver Rohdraht, ein Litzenleiter oder auch ein Lackdraht verstanden, welcher frei von einem Adermantel ist, also frei von einem aufextrudierten oder aufgewickelten Isolationsmantel ist.

Alternativ zum Trennen eines Rohdrahtes werden einzelne Leiterteilstücke mit der gewünschten Länge bereitgestellt und über die Zwischenstücke verbunden. In beiden Varianten wird ein Leiterstrang erhalten, welcher sich aus einer Vielzahl von einzelnen Leiterteilstücken mit insbesondere identischer Länge zusammensetzt, welche jeweils über die Zwischenstücke miteinander verbunden sind. Der Leiterstrang weist insgesamt eine ausreichende mechanische Zugfestigkeit auf, um diesen für weitere Prozessschritte ähnlich wie einen herkömmlichen Rohdraht weiter zu behandeln und den durchgehenden Isolationsmantel beispielsweise durch einen Extrusionsvorgang oder auch durch eine Bandierung aufzubringen. Beim Verbinden des Zwischenstückes mit den Leiterenden werden Lufteinschlüsse bevorzugterweise vermieden, wodurch die Teilentladungssicherheit verbessert wird. Dazu ist ein insbesondere automatisiertes Qualitätssicherungsverfahren vorgesehen, welches entsprechend zum Nachweisen von Lufteinschlüssen geeignet ist. Beispielsweise ein Ultraschall- oder Röntgenverfahren. Insbesondere im Falle eines aus einem transparenten Material gefertigten Zwischenstückes wird bevorzugt ein optisches Verfahren angewendet, wie beispielsweise ein Bildverarbeitungsverfahren mittels einer in Hell- und/oder Dunkelfeldbeleuchtung betriebenen Kamera.

Geeigneterweise wird eine Anzahl von nebeneinander angeordneten Leitersträngen, also von mit Zwischenstücken versehenen Leitern gemeinsam mit dem Isolationsmantel nach Art eines Flachbandkabels versehen, beispielsweise durch einen Extrusionsvorgang. Bevorzugterweise sind die Leiter dabei derart angeordnet, dass an einer ersten vorgegebenen Längenposition des Flachbandkabels lediglich jeder zweite Leiter unterbrochen ist. An einer in Längsrichtung folgenden zweiten vorgegebenen Längenposition sind dann die an der ersten Längenposition nicht unterbrochenen Leiter unterbrochen. Hierdurch wird insbesondere ein zur Ausbildung eines Induktionskabels geeigneter Überlapp von durch die Trennstellen vorgegebenen Leiterabschnitten in Längsrichtung gewährleistet.

Da zur Ausbildung eines Induktionskabels an einer vorgegebenen Längenposition typischerweise lediglich jeder zweite Leiter durchtrennt ist, ist in einer alternativen Ausgestaltung in dem Flachbandkabel zur Ausbildung von Trennstellen eine Anzahl von Abschnitten derart herausgetrennt, beispielsweise gestanzt, dass an einer vorgegebenen Längenposition lediglich jeder zweite Leiter und ein diesem zugeordneter Abschnitt der Isolierung herausgetrennt sind. Aufgrund der verbleibenden gemeinsamen Isolierung sind die Trennstellen relativ zueinander weiterhin korrekt positioniert. Das Heraustrennen erfolgt bevorzugt derart, dass die an einer vorgegebenen Längenposition eingesetzten Zwischenstücke im fertigen, das heißt insbesondere in einem mit einer bestimmten Schlaglänge verseilten Kabel weiterhin an der gleichen Längenposition vorliegen. Vorteilhafterweise sind die Abschnitte daher unter Berücksichtigung der Schlaglänge geeignet versetzt ausgestanzt. In einer alternativen Ausgestaltung sind die Abschnitte nicht-versetzt ausgestanzt, wodurch die Zwischenstücke insbesondere bei einer wie beispielsweise oben beschriebenen Bündelung von Kabeladern zu Aderbündeln an der vorgegebenen Längenposition vorliegen.

In einer vorteilhaften Weiterbildung sind die herausgetrennten Abschnitte mit geeigneten Zwischenstücken versehen, beispielsweise in einer der oben genannten Ausführungen. Vorteilhafterweise sind die Zwischenstücke jeweils mittels eines Spritzgussverfahrens ausgebildet. Geeigneterweise werden die Zwischenstücke mit dem Isolationsmantel verbunden, beispielsweise versintert oder vulkanisiert, wodurch eine besonders feste Verbindung hergestellt wird.

In einer bevorzugten Ausgestaltung ist vorgesehen, dass der Leiter - beispielsweise bei der Verwendung eines Rohdrahtes - an vorgegebenen Längenpositionen dadurch getrennt wird, dass aus diesem ein Abschnitt mit einer bestimmten Länge herausgetrennt wird. Beispielsweise wird der Abschnitt aus dem Leiter ausgestanzt. Alternativ wird der Abschnitt herausgeschnitten, beispielsweise mittels eines Wasserstrahl- oder Laserschneideverfahrens. Dadurch vereinfacht sich das Ausbilden der Leiterenden dahingehend, dass ein vorgegebener Abstand zwischen diesen nicht in einem zusätzlichen Prozessschritt nachfolgend eingestellt werden muss, sondern direkt durch die Länge des herausgetrennten Abschnittes hergestellt wird. Mit anderen Worten: ein Einstellen des Abstandes findet nicht erst nach dem Trennen statt, sondern bereits durch den Trennvorgang selbst. Die Länge des herausgetrennten Abschnittes ist geeigneterweise in Abhängigkeit der Betriebsparameter der Kabelader, wie beispielsweise Spannung, Strom und/oder Frequenz eingestellt.

Geeigneterweise wird das Zwischenstück nach dem Verbinden an einer Trennstelle in wenigstens zwei Teilabschnitte getrennt, insbesondere quer zur Längsrichtung. Alternativ wird das Zwischenstück lediglich eingekerbt. Hierdurch wird vorteilhaft ein getrenntes Zwischenstück mit den bereits genannten Vorteilen ausgebildet.

Nachfolgend werden Ausführungsbeispiele der Erfindung anhand einer Zeichnung näher erläutert. Darin zeigen schematisch:
- Fig. 1a bis 1c: die Herstellung einer Kabelader,
- Fig. 2: eine Kabelader im Längsschnitt, mit einem Zwischenstück,
- Fig. 3: eine weitere Kabelader im Längsschnitt, mit einem vorbereiteten Zwischenstück zum Verbinden zweier Leiterenden,
- Fig. 4: eine weitere Kabelader im Längsschnitt, mit einem alternativen Zwischenstück,
- Fig. 5: eine weitere Kabelader im Längsschnitt, mit einem alternativen Zwischenstück,
- Fig. 6: eine weitere Kabelader im Längsschnitt, umfassend einen als Hohldraht ausgebildeten Leiter,
- Fig. 7: eine weiter Kabelader im Längsschnitt, mit einem langen Zwischenstück,
- Fig. 8: eine weiter Kabelader im Längsschnitt, mit einem langen Zwischenstück,
- Fig. 9: ein Kabel im Querschnitt, und
- Fig. 10: im Querschnitt eine alternative Ausführungsform des Kabels gemäß Fig. 9.

Die Herstellung einer Kabelader 2 in Längsschnittansicht ist in den Fig. 1a bis 1c dargestellt. Dazu zeigt Fig. 1a einen als Rohdraht ausgebildeten Leiter 4, der an vorgegebenen Längenpositionen 6 unter Ausbildung eines Zwischenraumes 8 getrennt wird. Dazu ist in dem hier gezeigten Ausführungsbeispiel ein Stanzwerkzeug 10 mit einer Stanzrichtung S vorgesehen, das aus dem Leiter 4 unter Ausbildung zweier Trennstellen 12 einen Abschnitt 14 mit einer vorgegebenen Länge L ausstanzt, wobei zwei Leiterenden 16 ausgebildet werden.

Fig. 1b zeigt die Leiterenden 16 mit einem zwischen diesen angeordneten Zwischenstück 18. Dieses weist zwei Stirnflächen 20 mit einem vorgegebenen Abstand A zueinander auf, wobei dieser zweckmäßigerweise gleich der herausgetrennten Länge L1 ist. Die Leiterenden 16 werden mit dem Zwischenstück 18 verbunden, beispielsweise verschweißt.

Im dargestellten Ausführungsbeispiel weisen das Zwischenstück 18 und der Leiter 4 jeweils den gleichen Durchmesser auf, fluchten also miteinander.

Nach dem Einbringen den Zwischenstücks 18 ist ein Leiterstrang ähnlich einem Rohdraht gebildet, welcher quasi als Endlos-Strang, also als sogenannte Meterware bereitgestellt ist und beispielsweise für die nachfolgenden Prozessschritte verwendet und bei Bedarf auch auf einer Trommel aufgerollt zwischengelagert werden kann. Der Leiterstrang setzt sich zusammen aus einer Vielzahl von Leiterstücken insbesondere gleicher Länge, die jeweils mit einem Zwischenstück 18 verbunden sind.

Der jeweilige Leiter 4 weist typischerweise einen Durchmesser im Bereich von wenigen Millimetern, insbesondere 1 bis 3 mm auf. Es handelt sich insbesondere um einen massiven Draht, insbesondere Kupferdraht. Dieser ist vorzugsweise mit einer Beschichtung, beispielsweise Nickelbeschichtung oder Silberbeschichtung versehen. Die Schichtdicke beträgt hierbei einige wenige Mikrometer, beispielsweise 1 bis 1,5 µm.

Das Zwischenstück 18 weist eine Länge im Bereich von einigen Millimetern, beispielsweise im Bereich von 3 bis 10 mm und insbesondere von 5 mm auf. Entsprechend beträgt der Abstand zwischen den gegenüberliegenden Leiterenden 16 der Länge des Zwischenstücks 18. Das Zwischenstück 18 ist im Ausführungsbeispiel als ein zylindrisches Zwischenstück ausgebildet.

Der Abstand zwischen zwei in Längsrichtung aufeinanderfolgender Zwischenstücke 18 und damit die Länge eines jeweiligen Leiterstücks liegt typischerweise im Bereich von mehreren 10 Metern, beispielsweise im Bereich von 50 m oder auch einem Mehrfachen hiervon, beispielsweise im Bereich von etwa 100 m. Die Zwischenstücke 18 sind dabei in einem solchen definierten Rastermaß mit dieser Rasterlänge beabstandet zueinander angeordnet. Die Gesamtlänge einer derartigen Kabelader 2 liegt im Bereich von mehreren hundert Metern bis hin zu einigen Kilometern.

Nach der Bereitstellung eines derartigen Leiterstrangs bestehend aus einzelnen Leiterteilstücken, verbunden mit den Zwischenstücken 18 wird, wie in Fig. 1c gezeigt, ein Isolationsmantel 22 aufgebracht, der hier aus einem Kunststoff aufextrudiert ist. Dabei weist der Isolationsmantel 22 entlang der gesamten Kabelader 2 einen konstanten Durchmesser D1 auf, insbesondere auch im Bereich des Zwischenstückes 18.

Die Fig. 2 bis 6 zeigen schematisch weitere Ausführungsbeispiel der Kabelader 2 in einer Längsschnittansicht. Gezeigt ist jeweils ein Ausschnitt der Kabelader 2 im Bereich des in dem Zwischenraum 8 einsitzenden Zwischenstückes 18.

Das in Fig. 2 dargestellte Zwischenstück 18 ist einstückig ausgeführt und im Wesentlichen zylinderförmig, mit einer Mantelfläche 24, die mit einem wellenförmigen Profil versehen ist. Dadurch werden Kriechströme vermieden und die Teilentladungssicherheit der Kabelader 2 erhöht. Weiterhin fluchtet das Zwischenstück 18 mit dem Leiter 4. Die Stirnflächen 20 sind in dem hier gezeigten Ausführungsbeispiel konkav ausgebildet. Jedem der beiden Stirnflächen 20 ist eine Stirnfläche 21 eines der Leiterenden 16 zugeordnet, die entsprechend komplementär, das heißt hier konvex ausgebildet sind. Die Stirnflächen 20 sind metallisiert und mit dem jeweiligen Leiterende 16 verschweißt.

Das Zwischenstück 18 ist in dem hier gezeigten Ausführungsbeispiel aus einer Keramik gefertigt. Alternativ ist das Zwischenstück 18 aus Kunststoff gefertigt. In einer weiteren, hier nicht gezeigten Alternative ist das Zwischenstück 18 als Spritzgussteil ausgelegt und mittels einer geeigneten Spritzgussform direkt zwischen den beiden Leiterenden 16 ausgebildet. Dadurch ist es zweckmäßigerweise möglich, das Zwischenstück 18 passgenau zu fertigen.

Fig. 3 zeigt ein alternatives Ausführungsbeispiel der Kabelader 2, mit einem vorbereiteten Zwischenstück 18, an dessen Stirnflächen 20 jeweils ein Adapterelement 19 befestigt ist, das hier als Leiterstück ausgebildet ist und insbesondere aus dem gleichen Material wie der Leiter 4 hergestellt ist. Durch die Kombination des Zwischenstückes 18 mit den Adapterelementen 19 ist ein vorbereitetes Zwischenstück 18 ausgebildet. Dieses mittels der Adapterelemente 19 mit den Leiterenden 16 verbunden, in dem hier gezeigten Ausführungsbeispiel mittels eines Kaltschweißverfahrens, bevorzugt mittels eines Lötverfahrens, insbesondere Hartlöten. Das Adapterelement 19 ist insbesondere wenige Millimeter lang, beispielsweise 1 bis 5 mm. Es besteht vorzugsweise aus dem gleichen oder zumindest ähnlichem Material wie der Leiter 4.

Fig. 4 zeigt ein alternatives Zwischenstück 18, das hier zwei Aderendkappen 26 umfasst. Insbesondere ist das hier dargestellte Zwischenstück 18 an einer Trennstelle 28 getrennt. Die Trennung kann dabei entweder direkt durch die Verwendung zweier Aderendkappen 26 realisiert werden oder alternativ durch ein als Muffe ausgebildetes und nach dem Verbinden mit den Leiterenden 16 durchtrenntes Zwischenstück 18.

Die Aderendkappen 26 weisen jeweils einen Kopf 30 auf, der insbesondere die Stirnfläche 20 umfasst. Vom Kopf 30 aus erstreckt sich in Längsrichtung R ein ringförmiger Kragen 32. Dieser weist auf seiner Innenwand 34 eine Profilierung auf, die hier ein Gewinde ist. Desweiteren umläuft der Kragen 32 eine zylinderförmige Ausnehmung mit einer vorgegebenen Tiefe T. Die Leiterenden 16 weisen auf einer Länge L2, die zweckmäßigerweise der Tiefe T entspricht, einen reduzierten Durchmesser D2 auf und sind in die Aderendkappe 26 eingeschraubt. In einer alternativen Ausgestaltung ist die Ausnehmung konusförmig und die Leiterenden 16 sind entsprechend komplementär dazu ebenfalls konusförmig ausgeformt.

Die Köpfe 30 der Aderendkappen 26 liegen in dem hier gezeigten Ausführungsbeispiel aneinander an, der Isolationsmantel 22 ist dabei durchgängig ausgeführt. In einer alternativen Ausgestaltung sind die beiden Aderendkappen 26 miteinander verbunden, beispielsweise geklebt oder verschweißt. Auch die in den Aderendkappen 26 einsitzenden Leiterenden 16 können zusätzlich verklebt oder verschweißt sein.

Ein weiteres Ausführungsbeispiel zeigt Fig. 5. Darin ist das Zwischenstück 18 als zwei Aderendkappen 26 ausgeführt, die auf den Leiterenden 16 aufgesetzt und mittels einer Presspassung befestigt sind. Dazu wird das jeweilige Leiterende 16 abgekühlt und in die Aderendkappe 26 eingesetzt. In einer hier nicht gezeigten Ausführungsform weist die Aderendkappe 26 eine profilierte Innenwand 34 und/oder eine profilierte Stirnfläche 20 auf, die entsprechend einer der oben genannten Ausgestaltungen weitergebildet ist.

Wie Fig. 5 zeigt, weist die Aderendkappe 26 einen Durchmesser D3 auf, der größer ist als der Durchmesser D4 des Leiters 16. Damit das Zwischenstück 18 nicht aufbaut, ist der Isoliermantel 22 im Bereich des Zwischenstückes 18 dünner ausgeführt.

Ein weiteres Ausführungsbeispiel der Kabelader ist in Fig. 6 dargestellt. Dort ist der Leiter 4 als Hohldraht mit einem sich in Längsrichtung R erstreckenden Hohlraum 4a ausgebildet. Dieser weist quer zur Längsrichtung einen Innendurchmesser D5 auf. An den Leiterenden 16 ist das Zwischenstück 18 mittels geeignet ausgebildeter Fortsätze 18a in den Hohlraum 4a eingesetzt. In einer hier nicht gezeigten Ausführungsform weisen die Fortsätze 18a in radialer Richtung, das heißt auf einer innen an den Hohlraum 4a anliegenden Mantelfläche ein Gewinde oder eine andere Profilierung auf zur Verbesserung der Stabilität der Verbindung. In einer weiteren alternativen Ausgestaltung ist der Hohlraum 4a mit einer Zugentlastung ausgefüllt, die vorteilhafterweise stoffschlüssig mit den Fortsätzen 18a verbunden ist.

In den Fig. 7 und 8 ist jeweils eine bevorzugte Variante der Kabelader 2 gezeigt, bei welcher das Zwischenstück 18 als langes Zwischenstück 18 ausgebildet ist. Dieses ist ähnlich wie in Fig. 3 mittels eines Adapterelements 19 mit dem Leiterende 16 verbunden und ist somit insbesondere als vorbereitetes Zwischenstück 18 ausgebildet. Dabei ist in Fig. 7 jeweils ein kompletter Leiterabschnitt 4' und ein sich daran anschließendes Zwischenstück 18 dargestellt. Das Zwischenstück 18 weist an dessen Enden jeweils einen hülsenartigen Adapter 19 auf, zum Verbinden mit einem jeweiligen Leiterabschnitt 4' an einer jeweiligen Längenposition 6. In Fig. 8 ist lediglich eine Längenposition 6 gezeigt, d.h. lediglich eines von zwei Enden des Zwischenstücks 18, das mit dem Leiterende 16 über das Adapterelement 19 verbunden ist; eine analoge Verbindung erfolgt am anderen, hier nicht gezeigten Ende. Der Leiter 4 ist dabei in Leiterabschnitte 4' geteilt, die jeweils eine Abschnittslänge L3 aufweisen, welche dem Abstand zwischen zwei Leiterenden 16 eines Leiterabschnitts 4' entspricht.

In dem in den Fig. 7 und 8 gezeigten Ausführungsbeispiel weist das Zwischenstück 18 eine gewisse Zwischenstücklänge Z auf, die etwa 1 bis 4% der Abschnittslänge L3 entspricht. Bei einer Abschnittslänge L3 von etwa 100 m ist das Zwischenstück 18 dann beispielsweise etwa 2 m lang. Auf diese Weise wird ein herstellungsbedingter Versatz mehrerer Zwischenstücke 18 an einer Trennstelle 12 ausgeglichen. Durch die Zwischenstückelänge Z wird dabei ein Überlapp der langen Zwischenstücke 18 quer zur Längsrichtung R des Kabels 2 gewährleistet.

Das Zwischenstück ist hier zudem als flexibles, zugfestes Element ausgebildet und umfasst einen zugfesten Kern 18b aus Aramid und eine den Kern 18b umgebende isolierende Ummantelung 18c aus PFA.

Das Adapterelement 19 ist in den Fig. 7 und 8 als Messinghülse ausgebildet, in welche das Zwischenstück 18 und das Leiterende 16 des Leiterabschnitts 4' endseitig eingesetzt sind. Die gesamte Anordnung ist von einer Muffe 35 umgeben, die als Spritzgussteil und vorzugsweise aus PFA ausgebildet ist. Dabei umgibt die Muffe 35 das Adapterelement 19 und das daran angebrachte Leiterende 16 vollständig. Auf vorteilhafte Weise füllt die Muffe 35 zudem die durch das Adapterelement 19 jeweils mit dem Leiterabschnitt 4' und dem Zwischenstück 18 gebildeten Zwickel aus.

Zur Ausbildung der Kabelader ist schließlich um diese Gesamtanordnung herum der Isolationsmantel 22 aufgebracht, der in den Ausführungsbeispielen in den Fig. 7 und 8 in nicht näher gezeigter Weise dreilagig ausgeführt ist, nämlich mit einer innenliegenden Bandierung aus modifiziertem PTFE, einer auf dieser aufgebrachten weiteren Bandierung aus PTFE und einer außenliegenden Lage aus extrudiertem PFA, wobei die beiden Bandierungen zusätzlich gesintert sind.

In Fig. 7 ist zusätzlich innerhalb der Isolierung 22 eine weitere Isolationsschicht 22' aus PFA angeordnet. In einer nicht zur Erfindung gehörenden Variante nach Fig. 8 ist dagegen der Leiterabschnitt 4' von einer zusätzlichen Leiterisolierung 33 umgeben, die jedoch an den Leiterenden 16 ausgelassen ist.

Die Kabeladern 2 der Fig. 7 und 8 werden dann vorzugsweise derart hergestellt, dass der Leiter 4 zunächst in mehrere Leiterabschnitte 4' zerteilt wird und auf die hierbei ausgebildeten Leiterenden 16 jeweils ein Adapterelement 19 aufgesetzt wird. Darauffolgend wird in das jeweils verbleibende Ende eines Adapterelements 19 ein langes Zwischenstück 18 eingesetzt, welches dann zwischen den beiden Leiterenden 16 angeordnet ist. Das Adapterelement 19 wird dann insbesondere verquetscht, um das jeweils darin einsitzende Leiterende 16 und das Zwischenstück 18 zu fixieren. Darauffolgend wird das jeweilige Adapterelement 19 mit PFA zur Ausbildung der Muffe 35 umspritzt. Die gesamte Anordnung wird der Länge nach optional mit einer Isolationsschicht 22' aus PFA umgeben. Schließlich wird der durchgehende Isolationsmantel 22 aufgetragen. Dazu erfolgt zunächst eine ein- oder zweifache Bandierung mit PTFE, welches anschließend gesintert wird; abschließend wird eine äußerste Lage aus PFA aufextrudiert.

Zur Herstellung eines Kabels 36 wird eine Anzahl von Kabeladern 2 miteinander verseilt. Ein Ausführungsbeispiel eines solchen Kabels 36 ist schematisch und im Querschnitt in Fig. 9 dargestellt. Das hier gezeigte Kabel 36 umfasst drei miteinander verseilte Teilkabel 38. Jedes der Teilkabel 38 umfasst sechs um eine Zugentlastung 40 herum verseilte Aderbündel 42. Jedes dieser Aderbündel 42 weist wiederum achtzehn Kabeladern 2 auf, die um eine Zugentlastung 44 herum angeordnet sind. Dabei weist das Aderbündel 42 eine sechs Kabeladern 2 umfassende Innenlage 46 und eine zwölf Kabeladern 2 umfassende Außenlage 48 auf. Die Innenlage 46, die Außenlage 48, das Teilkabel 38 und das gesamte Kabel 36 sind bevorzugt jeweils von einem zusätzlichen Mantel 50 umgeben, der beispielsweise aufextrudiert oder als Bandierung ausgeführt ist.

In einer Ausführungsvariante sind die Innenlage 46 und/oder die Außenlage 48 jeweils als Flachbandkabel mit sechs beziehungsweise zwölf Leitern 4 ausgebildet und nach Art eines Bandierungsverfahrens um die Zugentlastung 44 herum gewickelt. Dadurch ist der Fertigungsaufwand des Aderbündels 42 und damit insbesondere auch des gesamten Kabels 36 reduziert.

Das in Fig. 9 gezeigte Kabel 36 weist zusätzlich ein Sensormodul 52 mit einem Sensor 54 auf. Zur Erzeugung eines Induktionsfeldes ist jede der Kabeladern 2 mit einem Strom und einer Spannung bei einer vorgegebenen Frequenz beaufschlagt. Der Sensor 54 ist dann beispielsweise ein Hall-Sensor, mittels dessen das Sensormodul 52 das Induktionsfeld überwacht. In einer hier nicht gezeigten Ausführungsform sind in dem Kabel 36 eine Anzahl von Funktionsleitungen vorgesehen, beispielsweise als Lichtwellenleiter ausgebildete Temperatursensoren. Diese sind dann mit einem oder mehreren Sensormodulen 52 verbunden.

Eine alternative Ausgestaltung des Kabels gemäß Fig. 9 ist in Fig. 10 gezeigt. Hier ist der die drei Teilkabel 38 umgebende äußerste Mantel 50 als Bandierung ausgeführt. Das resultierende Querschnittsprofil des Kabels ist dadurch ein Dreieck mit abgerundeten Ecken.

Bei den in den Figuren 9 und 10 dargestellten Kabeln 36 sind die einzelnen Aderbündel 42 jeweils als Verseilelemente mit einer 1-6-12-er Verseilung von Einzelelementen gebildet. Der zentrale Strang ist dabei als eine Zugentlastung 44 ausgebildet. Das derart hergestellte Aderbündel 42 weist beispielsweise einen Durchmesser im Bereich von etwa 8 bis 15 mm, insbesondere von etwa 12 mm auf.

Die einzelnen Teilkabel 38 sind wiederum als Verseilverbund bestehend aus der zentralen Zugentlastung 40 und sechs darum verseilten Aderbündeln 42 ausgebildet. Dieser Verseilverbund ist im Ausführungsbeispiel, jedoch nicht zwingend noch von einem Mantel umgeben, welcher beispielsweise als aufgespritzter, extrudierter Mantel 50 oder auch als eine Bandierung beispielsweise mittels eines Polyestertapes ausgebildet ist. Dieses Teilkabel 38 weist vorzugsweise einen Durchmesser im Bereich von einigen wenigen Zentimetern, beispielsweise im Bereich von 2,5 bis 6 cm und insbesondere im Bereich von etwa 4 cm auf.

Zwischen den insgesamt drei Teilkabeln 38 ist zweckdienlicherweise ergänzend noch in nicht näher dargestellter Weise eine zentrale Zugentlastungsader eingebracht.

Die maximale Breite des Kabels 36, also im Falle der Figur 9 der Durchmesser und im Falle der dreieckförmigen Ausgestaltung gemäß Figur 10 eine Schenkellänge des gleichschenkligen Dreiecks, beträgt wiederum mehrere Zentimeter, insbesondere etwa 6 bis 12 cm und vorzugsweise etwa 8 cm. Die drei Teilkabel 38 sind wiederum miteinander verseilt. Beide Kabeltypen gemäß den Figuren 9 und 10 sind zweckdienlicherweise noch von einem Mantel 50 umgeben, welcher mittels eines Extrusionsverfahrens ausgebildet ist. Zweckdienlicherweise weist er eine Mantelstärke im Bereich von einigen Millimetern, insbesondere im Bereich von 2,5 bis 5 mm auf.

Das ausgebildete Kabel 36 weist eine Länge vorzugsweise von mehreren 100 Metern bis hin zu wenigen Kilometern auf.

### Bezugszeichenliste

- 2: Kabelader
- 4: Leiter
- 4a: Hohlraum
- 4': Leiterabschnitt
- 6: Längenposition
- 8: Zwischenraum
- 10: Stanzwerkzeug
- 12: Trennstelle
- 14: Abschnitt
- 16: Leiterende
- 18: Zwischenstück
- 18a: Fortsatz
- 18b: Kern
- 18c: Ummantelung
- 19: Adapterelement
- 20: Stirnfläche (Zwischenstück)
- 21: Stirnfläche (Leiter)
- 22: Isolationsmantel
- 22': Isolationsschicht
- 24: Mantelfläche
- 26: Aderendkappe
- 28: Trennstelle
- 30: Kopf
- 32: Kragen
- 33: Leiterisolierung
- 34: Innenwand
- 35: Muffe
- 36: Kabel
- 38: Teilkabel
- 40: Zugentlastung (Teilkabel)
- 42: Aderbündel
- 44: Zugentlastung (Aderbündel)
- 46: Innenlage
- 48: Außenlage
- 50: Mantel
- 52: Sensormodul
- 54: Sensor

- A: Abstand
- D1: Durchmesser (Isolationsmantel)
- D2: Durchmesser (Leiterende)
- D3: Durchmesser (Aderendkappe)
- D4: Durchmesser (Leiter)
- D5: Innendurchmesser
- L1: Länge
- L2: Länge (Leiterende)
- L3: Abschnittslänge
- R: Längsrichtung
- S: Stanzrichtung
- T: Tiefe
- Z: Zwischenstücklänge

## Patentansprüche

1. Kabelader (2) für ein Kabel (36) mit mehreren derartigen Kabeladern (2), die einen Leiter (4) aufweist, der in Längsrichtung (R) an vorgegebenen Längenpositionen (6) an mehreren Trennstellen unter Ausbildung zweier Leiterenden (16) unterbrochen ist, wobei zur Verbindung der Leiterenden (16) ein isolierendes Zwischenstück (18) vorgesehen ist, an welchem die Leiterenden (16) beidseitig angeordnet sind, wobei das Zwischenstück (18) als flexibles, zugfestes Element ausgebildet ist,
**dadurch gekennzeichnet,**
**dass** der Leiter (4) und das Zwischenstück (18) zur Ausbildung der Kabelader (2) gemeinsam von einem durchgehenden Isolationsmantel (22) umgeben sind, und
**dass** der Isolationsmantel (22) direkt auf den Leiter (4) aufgebracht ist und durchgehend über das Zwischenstück (18) geführt ist.

2. Kabelader (2) nach dem vorhergehenden Anspruch,
**dadurch gekennzeichnet,**
**dass** der Leiter (4) eine Anzahl von Leiterabschnitten (4') aufweist, die durch die Längenpositionen (6) voneinander getrennt sind und jeweils eine Abschnittslänge (L3) aufweisen, und dass das Zwischenstück (18) eine Zwischenstücklänge (Z) aufweist, die wenigstens 0,5 % der Abschnittslänge (L3) beträgt.

3. Kabelader (2) nach einem der vorhergehenden Ansprüche,
**dadurch gekennzeichnet,**
**dass** das Zwischenstück (18) einen zugfesten Kern (18b) umfasst und eine isolierende Ummantelung (18c), welche den Kern umgibt.

4. Kabelader (2) nach einem der vorhergehenden Ansprüche,
**dadurch gekennzeichnet,**
**dass** ein jeweiliges Leiterende (16) von einer Muffe (35) umgeben ist, welche wiederum von dem durchgehenden Isolationsmantel (22) umgeben ist.

5. Kabelader (2) nach einem der vorhergehenden Ansprüche,
**dadurch gekennzeichnet,**
**dass** der Isolationsmantel (22) zumindest zweilagig ausgebildet ist, mit zwei Lagen aus unterschiedlichen Werkstoffen.

6. Kabelader (2) nach einem der vorhergehenden Ansprüche,
**dadurch gekennzeichnet,**
**dass** das Zwischenstück (18) und der Leiter (4) in der Längsrichtung (R) fluchten und/oder dass das Zwischenstück (18) eine Mantelfläche (24) mit einer wellenförmigen Profilierung aufweist.

7. Kabelader (2) nach einem der vorhergehenden Ansprüche,
**dadurch gekennzeichnet,**
**dass** das Zwischenstück (18) eine erste Stirnfläche (20) aufweist und das Leiterende (16) eine dieser ersten Stirnfläche (20) zugewandte, zweite Stirnfläche (21), wobei die Stirnflächen (20,21) jeweils mit einem Profil versehen sind.

8. Kabelader (2) nach einem der vorhergehenden Ansprüche,
**dadurch gekennzeichnet,**
**dass** das Zwischenstück (18) stirnseitig metallisiert ist.

9. Kabelader (2) nach einem der vorhergehenden Ansprüche,
**dadurch gekennzeichnet,**
**dass** das Zwischenstück (18) durchtrennt ist.

10. Kabelader (2) nach einem der vorhergehenden Ansprüche,
dass das Zwischenstück (18) als Aderendkappe (26) ausgebildet ist und das Leiterende (16) in einer stirnseitig in das Zwischenstück (18) eingebrachten Ausnehmung einsitzt.

11. Kabelader (2) nach einem der vorhergehenden Ansprüche,
**dadurch gekennzeichnet,**
**dass** an dem Zwischenstück (18) stirnseitig ein Adapterelement (19) angebracht ist zur Ausbildung eines vorbereiteten Zwischenstückes (18).

12. Kabel (36), mit mehreren Kabeladern (2) nach einem der vorhergehenden Ansprüche.

13. Kabel (36) nach Anspruch 12, welches eine nicht-runde Querschnittsfläche aufweist oder dass eine Anzahl von Kabeladern (2) nach Art eines Flachbandkabels zusammengefasst sind, bei dem mehrere Leiter (4) in einer Ebene nebeneinander angeordnet sind und einen gemeinsamen Isolationsmantel (22) aufweisen.

14. Verfahren zur Herstellung einer Kabelader (2) für ein Kabel (36), wobei
- ein Leiter (4) bereitgestellt wird, der an vorgegebenen Längenpositionen (6) wiederkehrend derart getrennt ist, dass zwei durch einen Zwischenraum (8) beabstandete Leiterenden (16) vorliegen,
- in den Zwischenraum (8) ein isolierendes
Zwischenstück (18) eingebracht wird, und
- der Leiter (4) und das Zwischenstück (18) zur Ausbildung der Kabelader (2) gemeinsam mit einem durchgehenden Isolationsmantel (22) versehen werden, sodass der Isolationsmantel (22) direkt auf den Leiter (4) aufgebracht ist und durchgehend über das Zwischenstück (18) geführt ist,
- wobei das Zwischenstück (18) als flexibles, zugfestes Element ausgebildet ist.

15. Verfahren nach dem vorhergehenden Anspruch,
**dadurch gekennzeichnet,**
**dass** der Leiter (4) an den vorgegebenen Längenpositionen (6) dadurch getrennt wird, dass aus diesem ein Abschnitt (14) mit einer bestimmten Länge (L) herausgetrennt wird.

## Claims

1. Cable core (2) for a cable (36) with a plurality of such cable cores (2), which has a conductor (4) that is interrupted in the longitudinal direction (R) at predetermined length positions (6) at a plurality of separation points, forming two conductor ends (16), wherein an insulating intermediate piece (18) is provided for connecting the conductor ends (16), on which the conductor ends (16) are arranged on both sides, the intermediate piece (18) being designed as a flexible, tension-resistant element,
**characterized in**
**that** the conductor (4) and the intermediate piece (18) (2) are surrounded together by a continuous insulating sheath (22) to form the cable core, and in that the insulating sheath (22) is applied directly to the conductor (4) and is guided continuously over the intermediate piece (18).

2. Cable core (2) according to the preceding claim,
**characterized in**
**that** the conductor (4) has a number of conductor sections (4') which are separated from one another by the length positions (6) and each have a section length (L3), and in that the intermediate piece (18) has an intermediate piece length (Z) which is at least 0.5% of the section length (L3).

3. Cable core (2) according to any of the preceding claims,
**characterized in**
**that** the intermediate piece (18) comprises a tension-resistant core (18b) and an insulating sheathing (18c) surrounding the core.

4. Cable core (2) according to one of the preceding claims,
**characterized in**
**that** a respective conductor end (16) is surrounded by a sleeve (35), which in turn is surrounded by the continuous insulating sheath (22).

5. Cable core (2) according to one of the preceding claims,
**characterized in**
**that** the insulating sheath (22) is formed with at least two layers, with two layers of different materials.

6. Cable core (2) according to one of the preceding claims,
**characterized in**
**that** the intermediate piece (18) and the conductor (4) are aligned in the longitudinal direction (R) and/or in that the intermediate piece (18) has an outer surface (24) with an undulating profile.

7. Cable core (2) according to one of the preceding claims,
**characterized in**
**that** the intermediate piece (18) has a first end face (20) and the conductor end (16) has a second end face (21) facing this first end face (20), the end faces (20, 21) each being provided with a profile.

8. Cable core (2) according to one of the preceding claims,
**characterized in**
**that** the intermediate piece (18) is metallized on the end face.

9. Cable core (2) according to one of the preceding claims,
**characterized in**
**that** the intermediate piece (18) is cut through.

10. Cable core (2) according to one of the preceding claims,
**characterized in**
**that** the intermediate piece (18) is designed as a wire end cap (26) and the conductor end (16) is seated in a recess which is introduced into the end face of the intermediate piece (18).

11. Cable core (2) according to one of the preceding claims,
**characterized in**
**that** an adapter element (19) is attached to the end face of the intermediate piece (18) to form a prepared intermediate piece (18).

12. Cable (36), with a plurality of cable cores (2) according to one of the preceding claims.

13. Cable (36) according to claim 12, which has a non-circular cross-sectional area or in that a number of cable cores (2) are combined in the manner of a ribbon cable, in which a plurality of conductors (4) are arranged next to one another in one plane and have a common insulating sheath (22).

14. Method for producing a cable core (2) for a cable (36), wherein
- a conductor (4) is provided which is repeatedly separated at predetermined length positions (6) in such a way that two conductor ends (16) spaced apart by an intermediate space are available,
- an insulating intermediate piece (18) is inserted into the intermediate space (8), and
- the conductor (4) and the intermediate piece (18) are provided together with a continuous insulating sheath (22) to form the cable core (2), so that the insulating sheath (22) is applied directly to the conductor (4) and is guided continuously over the intermediate piece (18),
- wherein the intermediate piece (18) is formed as a flexible, tension-resistant element.

15. Method according to the preceding claim,
**characterized in**
**that** the conductor (4) is cut at the predetermined length positions (6) by cutting a section (14) with a specific length (L) from said conductor.

## Revendications

1. Âme de câble (2) pour un câble (36) avec plusieurs âmes de câble (2) de ce type, ladite âme de câble comprenant un conducteur (4) qui est interrompu dans la direction longitudinale (R) en plusieurs points de séparation en des positions longitudinales (6) prédéterminées en formant deux extrémités de conducteur (16), dans lequel une pièce intermédiaire isolante (18) est prévue pour relier les extrémités de conducteur (16), sur laquelle les extrémités de conducteur (16) sont disposées des deux côtés, la pièce intermédiaire (18) étant réalisée sous la forme d'un élément flexible résistant à la traction,
**caractérisée en ce**
**que** le conducteur (4) et la pièce intermédiaire (18) pour former l'âme de câble (2) sont entourés conjointement d'une gaine isolante continue (22), et
**que** la gaine isolante (22) est appliquée directement sur le conducteur (4) et est guidée en continu sur la pièce intermédiaire (18)

2. Âme de câble (2) selon la revendication précédente,
**caractérisée en ce**
**que** le conducteur (4) comporte plusieurs tronçons de conducteur (4') qui sont séparés les uns des autres par les positions longitudinales (6) et comportent chacun une longueur de tronçon (L3), et que la pièce intermédiaire (18) comporte une longueur de pièce intermédiaire (Z) qui est au moins égale à 0,5 % de la longueur de tronçon (L3).

3. Âme de câble (2) selon l'une des revendications précédentes,
**caractérisée en ce**
**que** la pièce intermédiaire (18) comprend un noyau résistant à la tension (18b) et une gaine isolante (18c) qui entoure le noyau.

4. Âme de câble (2) selon l'une des revendications précédentes,
**caractérisée en ce**
**qu'**une extrémité respective du conducteur (16) est entourée d'un manchon (35), qui à son tour est entouré de la gaine isolante continue (22).

5. Âme de câble (2) selon l'une des revendications précédentes,
**caractérisée en ce**
**que** la gaine isolante (22) est formée d'au moins deux couches, avec deux couches de matériaux différents.

6. Âme de câble (2) selon l'une des revendications précédentes,
**caractérisée en ce**
**que** la pièce intermédiaire (18) et le conducteur (4) sont alignés dans la direction longitudinale (R) et/ou en ce que la pièce intermédiaire (18) comprend une surface extérieure (24) avec un profilage ondulé.

7. Âme de câble (2) selon l'une des revendications précédentes,
**caractérisée en ce**
**que** la pièce intermédiaire (18) comprend une première face d'extrémité (20) et l'extrémité du conducteur (16) comprend une deuxième face d'extrémité (21) faisant face à cette première face d'extrémité (20), les faces d'extrémité (20, 21) étant chacune pourvue d'un profil.

8. Âme de câble (2) selon l'une des revendications précédentes,
**caractérisée en ce**
**que** la pièce intermédiaire (18) est métallisée sur la face frontale.

9. Âme de câble (2) selon l'une des revendications précédentes,
**caractérisée en ce**
**que** la pièce intermédiaire (18) est coupée.

10. Âme de câble (2) selon l'une des revendications précédentes,
**caractérisée en ce**
**que** la pièce intermédiaire (18) est conçue comme un rabat d'extremité d'âme (26) et que l'extrémité du conducteur (16) est logée dans un évidement qui est introduit dans la face frontale de la pièce intermédiaire (18).

11. Âme de câble (2) selon l'une des revendications précédentes,
**caractérisée en ce**
**qu'**un élément adaptateur (19) est fixé à la face frontale de la pièce intermédiaire (18) pour former une pièce intermédiaire préparée (18).

12. Câble (36), avec une pluralité d'âmes de câble (2) selon l'une des revendications précédentes.

13. Câble (36) selon la revendication 12, qui comprend une section transversale non circulaire ou qu'une pluralité d'âmes de câble (2) est réunie à la manière d'un câble plat, dans lequel plusieurs conducteurs (4) sont disposés les uns à côté des autres dans un plan et ont une gaine isolante commune (22).

14. Procédé de fabrication d'une âme de câble (2) pour un câble (36), dans lequel
- il est prévu un conducteur (4) qui est séparé de manière répétée à des positions longitudinales (6) prédéterminée de telle sorte que deux extrémités de conducteur (16) sont disponibles, qui sont espacées par un espace intermédiaire (8),
- une pièce intermédiaire (18) isolante est insérée dans l'espace intermédiaire (8), et
- le conducteur (4) et la pièce intermédiaire (18) sont munis ensemble d'une gaine isolante continue (22) pour former l'âme du câble (2), de sorte que la gaine isolante (22) est appliquée directement sur le conducteur (4) et est guidée en continu sur la pièce intermédiaire (18),
dans lequel la pièce intermédiaire (18) est formée comme un élément flexible et résistant à la tension.

15. Procédé selon la revendication précédente,
**caractérisé en ce**
**que** le conducteur (4) est coupé aux positions longitudinales (6) prédéterminées en y découpant un tronçon (14) d'une longueur déterminée (L).
